# EUROPÄISCHE PATENTSCHRIFT

(11) **EP 2 626 639 B1**
(45) Veröffentlichungstag und Bekanntmachung des Hinweises auf die Patenterteilung: **17.01.2018**
(21) Anmeldenummer: 13401008.1
(22) Anmeldetag: 01.02.2013
(51) Int. Cl.: F24C 15/20

(54) **UV-Reinigungsmodul für eine gewerblich nutzbare Küchenluftreinigungsanlage**
UV cleaning module for a commercial kitchen air cleaning system
module de nettoyage UV pour une installation de nettoyage d'air pour cuisine à utilisation industrielle

(30) Priorität: 02.02.2012 DE 202012100351 U
(43) Veröffentlichungstag der Anmeldung: 14.08.2013
(73) Patentinhaber: BGH Die Edelstahl Profis GmbH, 78652 Deißlingen (DE)
(72) Erfinder: Hirtz, Georg, 72764 Reutlingen (DE)
(74) Vertreter: Klocke, Peter

(56) Entgegenhaltungen:
- WO-A1-01/39868
- WO-A1-94/08633
- ES-A1- 2 169 007
- US-A1- 2004 211 321

## Beschreibung

Die Erfindung betrifft ein UV-Reinigungsmodul für eine gewerblich nutzbare Küchenluftreinigungsanlage, mit einem Flammschutzfilter, mit mindestens einem UV-Strahler zur Kaltverbrennung eines Öl- und/oder Fettnebels im Küchendunst. Das UV-Reinigungsmodul, mit einem quaderförmigen Modulgehäuse mit einem Innenraum, in dem ein UV-Lichtmodul mit mindestens einem UV-Strahler aufgenommen ist, ist angepasst für den Einbau in oder den Anbau an ein Gehäuse der Küchenluftreinigungsanlage. Das Modulgehäuse weist an einem unteren Gehäuseabschnitt unten eine Lufteintrittsöffnung in den Innenraum, an einem oberen Gehäuseabschnitt oben eine Luftaustrittsöffnung aus dem Innenraum und an einem dazwischen angeordneten mittleren Gehäuseabschnitt an einer zugänglichen Seitenwand einen Zugang zu dem Innenraum auf, der mit einer den Zugang freigebenden abdichtenden Zugangsabdeckung verschlossen ist, wobei das UV-Lichtmodul in dem mittleren Gehäuseabschnitt über Führungselemente lösbar befestigt ist.

Küchenluftreinigungsanlagen sind dazu bestimmt, den von einem Koch-, Brat- oder Grillgerät erzeugten Küchendunst aus der Küchenluft zu entfernen. Der Küchendunst, der die Küchenluft verschmutzt, umfasst unerwünschte Schwebstoffe wie beispielsweise fein verteilte Öl- oder Fetttröpfchen, Geruchsstoffe, Feststoffpartikel oder dergleichen. Bekannte gewerbliche Küchenluftreinigungsanlagen weisen in der Regel eine Dunstabzugshaube auf, der verschmutzte Küchenluft mittels einer Abzugseinrichtung zugeführt wird, sowie einen darauf folgenden Aerosolfilter mit einem in Strömungsrichtung danach angeordneten UV-Lichtmodul. Das Aerosolfilter filtert aus der durchgeleiteten Küchenluft feste oder flüssige Schwebeteilchen bis zu einer bestimmten Größe aus. Kleinere Schwebeteilchen können den Aerosolfilter als Schwebestaub bzw. Nebel passieren. Ohne das UV-Lichtmodul, das insbesondere die nicht ausgefilterten Öl- oder Fettanteile kalt verbrennt, würden sich diese an der Abzugseinrichtung sowie an dem Abluftschacht der Küchenluftreinigungsanlage ablagern. Derartige Ablagerungen müssen aus Brandschutzgründen regelmäßig entfernt werden, was mit erheblichem Aufwand verbunden ist.

In Hotels, Kantinen und Fast-Food-Gaststätten werden in Küchenluftreinigungsanlagen zunehmend UVC-C-Strahler zum Abbau der fetthaltigen, organischen und geruchstragenden Stoffe eingesetzt. Das von dem UV-Lichtmodul abgestrahlte UV-Licht erzeugt Ozon, welches mit den verbliebenen Öl- oder Fettpartikeln reagiert. Dies führt zum Einen dazu, dass öl- oder fetthaltige Ablagerungen in der Küchenluftreinigungsanlage weitgehend vermieden werden und bringt zum Anderen auch den positiven Effekt mit sich, dass eine deutliche Geruchsreduzierung erzielt und zudem die Reinigungskosten erheblich reduziert werden. Die gereinigte Küchenluft kann anschließend ohne weitere Maßnahmen ins Freie abgeleitet oder der Raumluft wieder zugeführt werden, falls notwendig über einen Aktivkohlefilter.

Die am Markt verfügbaren UV-C-Abluftreinigungsanlagen sind jedoch auch mit verschiedenen Nachteilen behaftet. Häufig wird bei herkömmlichen UV-Systemen die Strahlenbelastung des Küchenpersonals nicht vollkommen und nachhaltig verhindert. Außerdem funktionieren derartige Systeme in der Regel nur mit geeigneten Aerosolabscheidern und Zwischenfiltern. Auch führt das vom UV-Licht erzeugte Ozon mancherorts zu Genehmigungsproblemen für die Betreibung der Küchenluftreinigungsanlage durch die Behörden. Zudem ist bei diesen Systemen die Wartung sehr komplex. Der durch Alterung bzw. starke Verschmutzung notwendige Strahleraustausch ist meist sehr kompliziert und kann daher meist nur durch Servicekräfte des Herstellers durchgeführt werden. Die diesbezügliche Wartung der Küchenluftreinigungsanlage kann auch nicht während des Betriebes durchgeführt werden, so dass der Betrieb für die Reinigung unterbrochen werden muss. Der Betrieb der Luftreinigungsanlage ohne oder mit einem nicht ordnungsgemäß funktionierendem UV-Modul führt zu unkontrollierten Ablagerungen, die mit der Zeit zu einem Druckabfall im Rohrsystem und damit zu einem erhöhten Energieverbrauch führen können. Auch reagiert der Ventilator der Abzugseinrichtung durch Ablagerungen auf den Lüfterschaufeln mit einer kürzeren Lebensdauer. Ein ungenügender Unterdruck im Rohrsystem hat zur Folge, dass sich schnell ein Öl- oder Fettfilm im Raum an Decken, Wänden, Böden sowie auf Einrichtungen und Gegenständen der Küche bildet. Dies führt wiederum zu einem erhöhten Reinigungsaufwand und damit zu erhöhten Betriebskosten. Die weitaus größere Gefahr geht jedoch von einem möglichen Fettbrand aus. Die Entzündungstemperatur alter Fette oder Öle liegt je nach Alter und/oder Beschaffenheit bei etwa 200 °C. Bei einem derartigen Brand können die Flammen über den Abluftkanal das komplette Gebäude zerstören. Außerdem können bei ungenügender Absaugung des Küchendunstes die durch den Raum ziehenden öl- oder fetthaltigen Schwaden die Gesundheit des Küchenpersonals gefährden. Zum Stand der Technik wird beispielhaft auf die Druckschriften US 2004/211321 A1, WO 01/039868 A1 und ES 2 169 007 A1 verwiesen.

Die US 2004/211321 A1 offenbart Luftabzugs- und Luftbehandlungseinheit zum Anbringen über einer Quelle von verunreinigter Luft, wobei die Einheit einen Lufteinlass, einen Luftauslass und ein dazwischen angeordnetes Luftbehandlungsmittel aufweist in Form einer Ultraviolett-Lichtquelle aufweist. Die Einheit ist so angeordnet, dass beim Betrieb kein ultraviolettes Licht von der Außenseite der Einheit sichtbar ist. Die Einheit weist ferner einen entfernbaren Filter auf, der in dem Weg der eintretenden Luft angeordnet ist und zumindest einen Teil eines Hindernisses für austretendes Licht bildet, wobei die Einheit so angeordnet ist, dass, selbst wenn der Filter entfernt ist, kein direktes UV-Licht von der Einheit sichtbar ist. Die Einheit umfasst zudem Mittel zum Verringern oder Unterbrechen der Stromzufuhr zu der UV-Lichtquelle, für den Fall, dass der Filter entfernt bzw. irgendein anderes Teil der Einheit ausgebaut ist. Weiterhin weist die Einheit eine Ablenkplatte auf, die die eintretende Luft über den gesamten durch die UV-Lichtquelle abgedeckten Bereich zu lenken.

Die WO 2001/039868 A1 lehrt eine Vorrichtung zur Verringerung des Gehalts an organischen Verunreinigungen in einem Strom von verunreinigter Luft, umfassend eine ultraviolette Lichtquelle und eine Einrichtung zum Bewegen der Luft über der Oberfläche der UV-Lichtquelle. Die Vorrichtung weist eine Kalt-Verbrennungskammer, mindestens eine Entladungslampe zum Erzeugen von UV-Strahlung und Antriebseinrichtung auf. Die Luft wird von der Antriebseinrichtung durch die Kammer und über die Oberfläche der Entladungslampe mit einer Strömungsgeschwindigkeit bewegt, die eine ausreichende Wechselwirkung mit dem von der Entladungslampe erzeugten Ozon ermöglicht.

Die ES 2 169 007 A1 behandelt ein Luft-Desinfektionseinrichtung für Klimaanlagen und deren Leitungen. Diese weist als Gehäuse ein verkleidetes Aluminiumgestell mit einer Schublade auf, in der keimtötende UV-Strahler angeordnet sind, die von seitlichen Halterungen getragen sind.

Ausgehend von dem vorstehend beschriebenen Stand der Technik liegt der Erfindung die Aufgabe zu Grunde, eine Möglichkeit vorzuschlagen, die die Wartungsarbeiten an der Küchenluftreinigungsanlage derart vereinfacht, dass sie zum einen schneller ausführbar sind, zum anderen den Betrieb nur kurzzeitig unterbrechen und des Weiteren von unqualifizierten Reinigungskräften durchführbar sind.

Diese Aufgabe wird erfindungsgemäß durch ein UV-Reinigungsmodul mit den Merkmalen des Anspruchs 1 gelöst. Weitere vorteilhafte Ausgestaltungen sind den rückbezogenen Ansprüchen zu entnehmen.

Das erfindungsgemäße UV-Reinigungsmodul weist ein Modulgehäuse mit einer im wesentlichen quaderförmigen Kontur auf und ist außen an das Gehäuse einer bestehenden Küchenluftreinigungsanlage ohne UV-Fett- und/oder Ölverbrennung anbaubar oder in ein solches Gehäuse einbaubar. Es weist an seiner Unterseite an einem unteren Gehäuseabschnitt eine Eintrittsöffnung in und an seiner Oberseite an einem oberen Gehäuseabschnitt eine Austrittsöffnung aus dem Innenraum des Modulsgehäuses für die Küchenluft auf. Zwischen dem unteren und dem oberen Gehäuseabschnitt ist ein mittlerer Gehäuseabschnitt angeordnet, an dem an einer zugänglichen Seitenwand ein Zugang zu dem Innenraum des Modulgehäuses vorgesehen ist. Der Zugang ist mit einer den Zugang freigebenden abdichtenden Zugangsabdeckung verschlossen, die mit der entsprechenden Seitenwand abnehmbar oder schwenkbeweglich verbunden ist, wobei die Zugangsabdeckung einen Teil des mittleren Gehäuseabschnitts des Modulgehäuses bildet. Das UV-Lichtmodul ist in dem mittleren Gehäuseabschnitt über Führungselemente lösbar insbesondere einschiebbar befestigt ist. Dazu sind an dem UV-Modul und dem Modulgehäuse jeweils Führungselemente angeordnet, die komplementär zueinander ausgebildet sind. Die Zugangsabdeckung kann dabei von einem losen Zugangsdeckel oder von einer vorzugsweise vertikal angelenkten Zugangsklappe gebildet sein und ist mit der Seitenwand verriegelbar. Dabei kann das UV-Lichtmodul an einer dem Innenraum zugeordneten Innenseite der Zugangsklappe oder des Zugangsdeckels oder an einer Innenseite des unteren, mittleren und/oder oberen Gehäuseabschnittes lösbar befestigt sein. Vorzugsweise ist das UV-Lichtmodul an der jeweiligen Innenseite einschiebbar oder einhängbar befestigt. Das UV-Lichtmodul bildet zusammen mit dem Modulgehäuse das erfindungsgemäße UV-Reinigungsmodul. Erfindungsgemäß ist bei dem Modulgehäuse des UV-Reinigungsmoduls der untere Gehäuseabschnitt als unterer modularer Gehäuseeinsatz und/oder der obere Gehäuseabschnitt als oberer modularer Gehäuseeinsatz ausgebildet, wobei die Gehäuseeinsätze mit dem mittleren Gehäuseabschnitt fest verbunden, vorzugsweise verschraubt sind. Das UV-Reinigungsmodul weist auch einen Flammschutzfilter auf. Dabei weist die Austrittsöffnung des Modulgehäuses sich in Richtung der Eintrittsöffnung erstreckende Luftleitbleche auf. Die sich an der Austrittsöffnung des Modulgehäuses in Richtung der Eintrittsöffnung erstreckende Luftleitbleche leiten die Küchenluft, die zur Fett- bzw. Ölverbrennung des Küchendunstes um die UV-Strahler des UV-Lichtmoduls herum geleitet wird, nach der Bestrahlung mit UV-Licht direkt zu der Austrittsöffnung. Die Luftleitbleche verhindern einen Stau sowie Verwirbelungen der bestrahlten Küchenluft und damit etwaige Ablagerungen in der Umgebung der Austrittsöffnung des UV-Reinigungsmoduls.

Bei einer bevorzugten Ausführungsform der UV-Reinigungsmoduls ist an dem unteren Gehäuseabschnitt innenliegend ein einschiebbarer die Lufteintrittsöffnung überdeckender Flammschutzfilter angeordnet, der bei geöffnetem Zugang in das Modulgehäuse einsetzbar bzw. aus diesem entfernbar ist. Dazu weist die Eintrittsöffnung oder das Modulgehäuse auf der der Austrittsöffnung gegenüber liegenden Seite Befestigungsmittel für den dem UV-Lichtmodul lösbar vorschaltbaren Flammschutzfilter auf. Die Befestigungsmittel können beispielsweise als Führungsschienen oder als Verrastungen ausgebildet sein. Die Verwendung des Flammschutzfilters ist optional und davon abhängig, welche Filtertypen bereits vor der Eintrittsöffnung des Modulgehäuses in der Küchenluftreinigungsanlage vorgesehen sind. Der Flammschutzfilter ist vorzugsweise durch den geöffneten Zugang zu dem mittleren Gehäuseabschnitt in das Modulgehäuse einsetzbar bzw. aus diesem entfernbar, ohne das der UV-Lichtmodul entfernt wird. Dies erleichtert die Prüfung und die Reinigung bzw. den Ersatz des Flammschutzfilters falls erforderlich.

Das erfindungsgemäße UV-Lichtmodul, das zum Einbau in eine Küchenluftreinigungsanlage vorgesehen ist und mindestens einen UV-Strahler zur Kaltverbrennung eines Öl- und/oder Fettnebels im abgezogenen Küchendunst aufweist, ist in einem Gehäuse der Küchenluftreinigungsanlage anordenbar, das für UV-Licht undurchlässig ausgebildet ist und einen Strömungskanal aufweist, durch den der Küchendunst von einer Absaugung abgezogen wird. Derartige Gehäuse sind in der Regel aus korrosionsbeständigen, einfach zu reinigenden und abgekanteten Edelstahlblechen hergestellt. Das UV-Lichtmodul ist insbesondere in das Gehäuse einschiebbar ausgebildet. Es weist seitliche Halterungen zur Aufnahme des UV-Strahlers auf, die den UV-Strahler mindestens an einem Ende aufnehmen und die über Quertraversen miteinander starr verbunden sind.

Die Halterungen können beispielsweise bearbeitete Bleche sein. Die Traversen können an sich eine beliebige Querschnittsform aufweisen, d. h. beispielsweise als Blechstreifen, Profil oder Stange mit einer an die UV-Strahler angepassten Länge ausgebildet sein. Günstig ist es, wenn die Traversen als Strömungsleitbleche wirken und vorzugsweise in Strömungsrichtung der zu reinigenden Küchenluft direkt vor dem jeweiligen UV-Strahler angeordnet sind und diese um den UV-Strahler herum leiten. Damit wird eine frühzeitige Verschmutzung des mindestens einen UV-Strahlers vermieden. Die Halterungen weisen Ausnehmungen auf, in die sich die Enden des UV-Strahlers erstrecken. Dabei genügt es in der Regel, wenn der UV-Strahler einseitig an einer der Halterungen befestigt ist, da die Halterungen mit den Traversen ein stabiles Gestell bilden. Das andere Ende des UV-Strahlers kann, muss aber nicht an der anderen Halterung fixiert oder dort geführt sein.

Bei einer bevorzugten Ausführungsform des erfindungsgemäßen UV-Lichtmoduls ist an mindestens einer Halterung auf der dem UV-Strahler abgewandten Seite eine abgedichtete Anschlusssteckverbindung direkt an der Halterung oder an einem an der Halterung befestigten Verteilergehäuse angeordnet, das mit der Halterung dichtend verbunden ist. In dem Verteilergehäuse ist eine elektrische Verbindung zwischen dem UV-Strahler und der Anschlusssteckverbindung hergestellt. Die Anschlusssteckverbindung umfasst ein Steckerteil und ein Gegensteckerteil, das von dem Steckerteil lösbar und wieder mit diesem verbindbar ist. Das Gegensteckerteil ist für die Kontaktierung eines elektrischen Anschlusskabels vorgesehen, das von einer Steuerung für das UV-Lichtmodul ausgeht, so dass die elektrische Verbindung zu dem UV-Lichtmodul einfach und schnell trennbar und wiederherstellbar ist.

Vorzugsweise weist zumindest die Halterung, an der der UV-Strahler unbeweglich befestigt ist, ein elastisches Lager für den UV-Strahler auf. Das elastische Lager kann zwei abdichtende Ringe oder Scheiben aufweisen, die an den Flachseiten der Halterungen anliegen. Die jeweils zwei Ringe oder Scheiben können auch durch ein einziges Formteil ersetzt werden, das ring- oder scheibenförmig mit einer außen umlaufenden Ringnut ausgebildet ist. Die elastischen Lager können den UV-Strahler vor Vibrationen schützen, so dass es sinnvoll erscheint, diesen an beiden Enden elastisch aufzunehmen. Das Material für die elastischen Lager muss im Hinblick auf UV-Beständigkeit ausgewählt werden. Des Weiteren ist es vorteilhaft ein lichtundurchlässiges Material zu verwenden, da damit seitlich an den Halterungen kein UV-Licht austreten kann.

Bei einer Ausführung der Erfindung ist das UV-Lichtmodul modular erweiterbar. Dabei kann die Anzahl der UV-Strahler des UV-Lichtmoduls entsprechend der benötigten Leistung verändert werden. Es können sowohl UV-Strahler entfernt wie auch ergänzt werden. Die Halterungen sowie das Verteilergehäuse sind entsprechend vorbereitet bzw. ausgebildet.

Das vorgeschlagene UV-Lichtmodul ist zudem vorteilhafterweise wasserdicht und spülmaschinenfest ausgebildet. Es kann nach der Entnahme aus dem Modulgehäuse in einer Gewerbespülmaschine problemlos in kurzer Zeit gereinigt und getrocknet werden, ohne dass es beschädigt wird. Auf diese Weise ist eine gründliche Reinigung sichergestellt.

Vorzugsweise ist das UV-Lichtmodul bei einer günstigen Ausführungsform mittels den Halterungen an der Innenseite des mittleren Gehäuseabschnittes befestigt. Dazu können an den Halterungen schienenförmige oder hakenförmige Abkantungen, Bohrungen mit oder ohne Gewinde bzw. andere geeignete Ausnehmungen oder Stehbolzen mit oder ohne Gewinde angeordnet sein. Eine einfache mögliche Befestigungsart für die Halterungen des UV-Lichtmoduls an der Innenseite des mittleren Gehäuseabschnittes umfasst eine Schraubverbindung, die einfach herstellbar und lösbar ist. Die Schraubverbindung kann einen Gewindebolzen mit einer Vierkant-, Sechskant-, Flügel- oder Rändelmutter aufweisen oder eine Schraube mit einem geeigneten Kopf, der eine Bohrung mit Innengewinde zugeordnet ist. Alternativ kann die Innenseite beispielsweise hinterschnittene Schiebeführungen oder Tragehaken für das

UV-Lichtmodul aufweisen, die mit entsprechend komplementär ausgebildeten Schienen, Haken, Bolzen oder dergleichen des UV-Lichtmoduls zusammen wirken. Begünstigt werden Führungselemente, die schienenartig ausgebildet sind und damit eine Führung bilden.

Bei einer vorteilhaften Ausführungsform der Erfindung weist das UV-Lichtmodul und/oder die Innenseite des Modulgehäuses bzw. der Zugangsabdeckung Verriegelungsmittel zur Lagesicherung und Festlegung des UV-Lichtmoduls auf. Die Ausbildung der Verriegelungsmittel ist abhängig von der Position und Anordnung und Ausgestaltung der Führungselemente für das UV-Modul. Sie sollen zuverlässig ein ungewolltes Verschieben gegenüber oder ein unbeabsichtigtes Lösen des UV-Lichtmoduls von dem Modulgehäuse oder der Zugangsabdeckung verhindern. Günstig ist es, wenn die Verriegelungsmittel beispielsweise federbeaufschlagt sind und die Verriegelung automatisch vornehmen, sobald das UV-Lichtmodul eine bestimmte Position eingenommen hat. Auch das Lösen der Verriegelung ist in diesem Fall besonders einfach vorzunehmen.

Das Modulgehäuse des erfindungsgemäßen UV-Reinigungsmoduls ist günstigerweise aus abgekanteten korrosionsbeständigen und einfach zu reinigenden Edelstahlblechen hergestellt und modular aufgebaut. Es besteht vorzugsweise aus modular ausgebildeten unteren und oberen Gehäuseabschnitten, die idealerweise mit einem standardmäßigen mittleren Gehäuseanschnitt fest oder lösbar verbunden sind. Der mittlere Gehäuseabschnitt ist an das aufzunehmende UV-Lichtmodul angepasst. Der untere und der obere Gehäuseabschnitt können in der äußeren Kontur und/oder in der Größe bzw. in der Form der Eintrittsöffnung respektive der Austrittsöffnung variiert werden, ohne dass der mittlere Gehäuseabschnitt verändert wird. Damit ist auf einfache Weise eine Adaptierung des Modulgehäuses mit dem darin aufgenommenen UV-Modul an verschiedene Küchenluftreinigungsanlagen möglich.

Bei einer Ausführungsform der Erfindung weist der untere Gehäuseabschnitt einen unteren Gehäuseeinsatz mit einer Eintrittsöffnung für den mit Öl oder Fett belasteten Küchendunst und der obere Gehäuseabschnitt einen
oberen Gehäuseeinsatz mit einer Austrittsöffnung für den gereinigten, d. h. öl- bzw. fettfreien Küchendunst auf. Der obere Gehäuseeinsatz ist abhängig von der Ausbildung entweder mit dem oberen Gehäuseabschnitt und/oder dem mittleren Gehäuseabschnitt verschraubt. Er kann jedoch auch mit diesen vernietet oder verschweißt sein. Gleiches gilt sinngemäß für den unteren Gehäuseeinsatz.

Bei einer Variante des erfindungsgemäßen UV-Reinigungsmoduls weist der mittlere Gehäuseabschnitt eine von dem UV-Lichtmodul abgetrennte abgedichtete Kammer für eine vorzugsweise einschiebbare Steuerung für die Ansteuerung des UV-Lichtmoduls auf. Die Steuerung ist beispielsweise über ein elektrisches Anschlusskabel mit dem Gegensteckerteil der Anschlusssteckverbindung elektrisch verbunden, wobei das Gegensteckerteil einfach und schnell mit dem an dem UV-Lichtmodul unlösbar befestigten Steckerteil der Anschlusssteckverbindung verbunden oder von diesem getrennt werden kann. Die abgedichtete Kammer schützt die Steuerung vor Fett- und/oder Ölablagerungen und vor hohen Temperaturen, die von den UV-Strahler und dem Verbrennungsprozess verursacht werden. Die Steuerung kann bei Störungen oder Ausfall problemlos ausgetauscht werden.

Für einen sicheren Betrieb und um Funktionsprobleme der Küchenluftreinigungsanlage jederzeit zu erkennen und entsprechende Meldungen auszugeben, wird deren ordnungsgemäße Funktion über das Modulgehäuse und das UV-Lichtmodul überwacht. Hierfür kann beispielsweise eine intelligente Steuerung mit einer entsprechenden Software und zugeordneten Sensoren verwendet werden. Dazu gehört zum einen, dass sich das UV-Lichtmodul nur einschalten lässt, wenn die Abzugseinrichtung für die Küchenluft in Betrieb ist, und zum anderen dass die Strömung durch das Modulgehäuse über einen dort vorgesehenen Sensor fortlaufend überwacht wird. Ebenso wird das Vorhandensein des Flammschutzfilters über einen Mikroschalter im Modulgehäuse kontrolliert. Die Funktion der einzelnen UV-Strahler wird über deren Stromaufnahme ebenfalls überprüft. Zusätzlich wird über einen Fett-Sensor die Fettverschmutzung der UV-Strahler gemessen. Durch eine Impulsüberwachung wird die Häufigkeit der Reinigungen des UV-Lichtmoduls gezählt, ebenfalls gezählt werden die Betriebsstunden der einzelnen UV-Strahler. Die Steuerung sowie die Software können Module enthalten, die eine Fernüberwachung der Küchenluftreinigungsanlage ermöglichen. Damit können Fehlermeldungen online als SMS oder E-Mail zu der Servicefirma übertragen werden.

Kurz zusammengefasst ergeben sich aus der Erfindung für den Anwender und den Hersteller die folgenden Vorteile: Das Modulgehäuse sowie das UV-Lichtmodul sind modular aufgebaut. Das UV-Lichtmodul ist außerdem schnell und einfach aus dem Modulgehäuse entnehmbar und in dieses einsetzbar, so dass es auch von nichtqualifiziertem Küchenpersonal ohne Weiteres gegen ein Ersatz-UV-Lichtmodul ausgetauscht werden kann. Dazu muss die Küchenluftreinigungsanlage in der Regel nur für wenige Minuten außer Betrieb genommen werden. Zudem ist das UV-Lichtmodul wasserdicht und spülmaschinenfest, so dass es ohne großen Aufwand zuverlässig gereinigt werden kann. Auf Grund der benutzerfreundlichen Reinigungsmöglichkeit des neuen UV-Lichtmoduls wird das Küchenpersonal eher bereit sein, die in bestimmten Zeitintervallen notwendige Reinigung der UV-Strahler regelmäßig durchzuführen. Das austauschbare UV-Lichtmodul ermöglicht auch kurze Stillstandszeiten des Betriebsablaufes, wenn ein UV-Strahler ausfällt. Das erfindungsgemäße, in dem Modulgehäuse aufgenommene UV-Lichtmodul ist sowohl für Küchenabluftreinigungsanlagen wie auch für Küchenumluftreinigungsanlagen geeignet. Damit können nicht nur Neuanlagen ausgerüstet, sondern auch bestehende Anlagen nachgerüstet werden. Dies ist insbesondere durch das modular aufgebaute Modulgehäuse einfach und kostengünstig möglich. Abhängig von dem benötigten Durchsatz der Küchenluftreinigungsanlage kann ein einziges derartiges UV-Lichtmodul mit Modulgehäuse oder mehrere parallel zueinander geschaltete jeweils in einem eigenen Modulgehäuse angeordnete UV-Lichtmodule verwendet werden.

Nachfolgend wird die Erfindung anhand eines in der Zeichnung dargestellten Ausführungsbeispiels näher erläutert. Weitere Merkmale der Erfindung ergeben sich aus der folgenden Beschreibung des Ausführungsbeispiels der Erfindung in Verbindung mit den Ansprüchen und der beigefügten Zeichnung. Es zeigen in perspektivischer Darstellung:
- Figur 1: ein erfindungsgemäßes UV-Reinigungsmodul, mit integriertem UV-Lichtmodul, in einem modular aufgebauten Modulgehäuse mit abgenommenem Zugangsdeckel in perspektivischer Darstellung;
- Figur 2: das UV-Reinigungsmodul aus Figur 1 ohne Zugangsdeckel in Frontansicht;
- Figur 3: das Modulgehäuse des UV-Reinigungsmoduls gemäß Figur 1 ohne UV-Lichtmodul und ohne Steuerungseinschub;
- Figur 4: den unteren Gehäuseeinsatz des Modulgehäuses aus Figur 1;
- Figur 5: den oberen Gehäuseeinsatz des Modulgehäuses aus Figur 1;
- Figur 6: eine Variante des erfindungsgemäßen UV-Reinigungsmoduls gemäß Figur 1, bei dem das UV-Lichtmodul lösbar an der Zugangsabdeckung befestigt ist;
- Figur 7: das erfindungsgemäße UV-Lichtmodul aus Figur 1, mit Blickrichtung von links oben; und
- Figur 8: das UV-Lichtmodul gemäß Figur 5, mit Blickrichtung von rechts oben.

Die Figuren 1 und 2 zeigen ein Ausführungsbeispiel eines erfindungsgemäßen UV-Reinigungsmoduls 28 mit einem Modulgehäuse 2 mit integrierten erfindungsgemäßen UV-Lichtmodul 1, im Ein- oder Anbauzustand. Das Modulgehäuse 2 weist einen abnehmbaren Zugangsdeckel als Zugangsabdeckung 3 für einen Zugang 5 zum Innenraum 7 des Modulgehäuses 2 auf. In den Figuren 1, 2 ist das UV-Reinigungsmodul 28 mit jeweils vom Modulgehäuse 2 entferntem Zugangsdeckel 3 und mit verschiedenen Blickrichtungen abgebildet. Das Modulgehäuse 2 ist gegenüber dem UV-Lichtmodul 1 deutlich breiter ausgebildet. Es weist seitlich neben dem Innenraum 7, in den das UV-Lichtmodul 1 einschiebbar ist, eine von dem Innenraum 7 abgetrennte abgedichtete Kammer 30 für die Aufnahme einer elektrischen Steuerung 31 für das UV-Lichtmodul 1 auf. Die Steuerung 31 ist als Einschub ausgebildet und kann von der vorderen Seitenwand 4 des Modulgehäuses 2, an dem auch der Zugang 5 zu dem Innenraum 7 angeordnet ist, in die Kammer 30 eingeführt werden. In der Figur 3 ist das Modulgehäuse 2 ohne UV-Lichtmodul 1, ohne Steuerungseinschub 31 und ohne Zugangsabdeckung 3 dargestellt.

Die von dem Küchendunst zu reinigende Küchenluft durchströmt das Modulgehäuse 2 bei geschlossenem Zugang 5 von unten nach oben. Der abnehmbare Zugangsdeckel 3 an der Vorderseite 4 des Modulgehäuses 2 verschließt im aufgesetztem Zustand den Zugang 5 zu dem Innenraum 7 des Modulgehäuses 2 luftdicht. Das UV-Lichtmodul 1 ist in dem Innenraum 7 des Modulgehäuses 2 an der Innenseite 6' einschiebbar aufgenommen. Dazu sind geeignet ausgebildete Führungen 15 an der Innenseite 6' des Modulgehäuses 2 vorgesehen, in die das UV-Lichtmodul 1 eingeführt werden kann.

Das Modulgehäuse 2 ist quaderförmig ausgeführt und weist einen unteren Gehäuseeinsatz 8 an einem unteren Gehäuseabschnitt und einen oberen Gehäuseeinsatz 9 an einem oberen Gehäuseabschnitt des Modulgehäuses 2 auf, die entsprechende, in der Zeichnung nicht sichtbare Durchbrüche des Modulgehäuses 2 übergreifen. Der untere Gehäuseeinsatz 8 ist in Figur 4 und der obere Gehäuseeinsatz 9 in Figur 5 jeweils ohne das Modulgehäuse 2 dargestellt. Der untere Gehäuseeinsatz 8 weist eine rechteckige Eintrittsöffnung 10 und der obere Gehäuseeinsatz 9 eine ebenfalls rechteckige Austrittsöffnung 11 für die durch das Modulgehäuse 2 geführte Küchenluft auf. Das Modulgehäuse 2 sowie die beiden Gehäuseeinsätze 8, 9 sind aus abgekanteten Edelstahlblechen geformt, wobei die Gehäuseeinsätze 8, 9 mit dem mittleren Gehäuseabschnitt des Modulgehäuses 2 verschraubt sind.

Aus den Figuren 1 bis 3 ist ersichtlich, dass unten im Innenraum 7 des Modulgehäuses 2 ein Flammschutzfilter 12 angeordnet ist, der die Eintrittsöffnung 10 überdeckt. Der Flammschutzfilter 12 ist gegenüber der Eintrittsöffnung 10 geneigt ausgerichtet und, wie aus Figur 4 entnehmbar, mittels seitlichen Führungsschienen 13 gehalten. Der Zugang 5 des Modulgehäuses 2 ist in der Größe derart ausgeführt, dass sowohl der Flammschutzfilter 12 wie auch das UV-Lichtmodul 1 ungehindert hindurchgeführt werden können. Es ist selbstverständlich, dass die Zugangsabdeckung 3 mit dem Modulgehäuse 2 lösbar verriegelbar ist, sobald sie den Zugang 5 vollkommen verschließt.

In diesen Figuren ist außerdem zu erkennen, dass oben an dem Modulgehäuse 2 rechts und links sich entgegen der Strömungsrichtung der Küchenluft erstreckende Luftleitbleche 14 angeordnet sind. Diese leiten die von dem UV-Lichtmodul 1 bestrahlte Küchenluft direkt zu der Austrittsöffnung 11. Die Luftleitbleche 14 sind Teil des oberen Gehäuseeinsatzes 9. Das UV-Lichtmodul 1 weist in den Figuren 1, 2 nicht sichtbare, den innenliegenden Schienenführungen 15 des Modulgehäuses 2 zugeordnete Haltemittel auf, die in die Schienenführungen 15 eingreifen. Des Weiteren ist das UV-Lichtmodul 1 mit in der Zeichnung nicht dargestellten Verriegelungsmitteln gegen ein unbeabsichtigtes Verschieben gegenüber dem Zugang5 gesichert. Das UV-Lichtmodul 1 bildet zusammen mit dem Modulgehäuse 2 das universell einsetzbare UV-Reinigungsmodul 28.

Das UV-Lichtmodul 1 ist in den Figuren 7, 8 losgelöst von dem Modulgehäuse 2 aus zwei Blickrichtungen dargestellt. Die Figur 7 zeigt das UV-Lichtmodul 1 mit Sicht von links oben, die Figur 8 mit Sicht von rechts oben, jeweils in der im geschlossenen Modulgehäuse vorliegenden Lage. Das UV-Lichtmodul 1 umfasst vier UV-Strahler 17, die sich zwischen zwei seitlichen Halterungen 18 erstrecken. Die Halterungen 18 sind über Quertraversen 19, die in dem Ausführungsbeispiel als Strömungsleitbleche ausgebildet sind, miteinander verbunden, wobei die Halterungen 18 mit den Strömungsleitblechen 19 ein starres Gestell bilden. Die UV-Strahler 17 sind dabei an beiden Enden von den Halterungen 18 aufgenommen und über elastische Lager 20 mit gummiähnlichen Eigenschaften mit den Halterungen 18 verbunden. Die elastischen Lager 20, die idealerweise UV-stabil ausgebildet sind, greifen in nicht sichtbare kreisförmige Ausnehmungen der Halterungen 18 ein. Die beiden Halterungen 18 sind viereckig mit geraden Kanten ausgeführt und weisen ringsum Abkantungen 21 auf, von denen jeweils die untere als Haltemittel 21 zum Eingriff in eine der Schienenführungen 15 an der Innenseite 6' des Innenraums 7 des Modulgehäuses 2 vorgesehen sind.

An der rechten Halterung 18 ist außen ein Verteilergehäuse 22 angeordnet, das mit der Halterung 18 dichtend verbunden ist. Zusätzlich dichtet auf dieser Seite das elastische Lager 20 den jeweiligen UV-Strahler 17 zu der Halterung 18 und zu dem Verteilergehäuse 22 ab. Das Verteilergehäuse 22 weist zudem eine abgedichtete Anschlusssteckverbindung 23 auf, umfassend ein fest mit dem Verteilergehäuse 22 verbundenes Steckerteil 24 sowie ein von diesem lösbares Gegensteckerteil 25. Zu dem Gegensteckerteil 25 führt ein in der Zeichnung nicht dargestelltes Netzspannungskabel. In dem Verteilergehäuse 22 können die UV-Strahler 17 über einen Stecksockel oder über Anschlussklemmen mit dem Steckerteil 24 des Verteilergehäuses 22 elektrisch verbunden sein. In Folge der elektrischen Anschlusssteckverbindung 23 des Verteilergehäuses 22 und den Schienenführungen 15 des Modulgehäuses 2 ist das UV-Lichtmodul 1 mühelos aus dem Modulgehäuse 2 entfernbar und wieder in dieses einsetzbar.

Es ist selbstverständlich, dass die Steuerung 31 mit dem Gegensteckerteil 25 der Anschlusssteckverbindung 23 direkt oder indirekt über ein in der Zeichnung nicht sichtbares Kabel elektrisch leitend verbindbar oder verbunden ist. Über das Gegensteckerteil 25 kann eine lösbare elektrische Verbindung mit dem Steckerteil 24 des UV-Lichtmoduls 1 hergestellt werden.

Die Figur 6 zeigt eine Variante des erfindungsgemäßen UV-Reinigungsmoduls 28, gemäß der Figur 1, bei dem das UV-Lichtmodul 1 lösbar an der Zugangsabdeckung 3 angeordnet ist. Dazu sind an der Innenseite 6 des Zugangsdeckels 3 Schienenführungen 15 rechts und links des UV-Lichtmoduls 1 vorgesehen, die mit Halterungen 18 des UV-Lichtmoduls 1 zusammenwirken.

## Patentansprüche

1. UV-Reinigungsmodul (28) mit einem UV-Lichtmodul (1), angepasst für den Einbau in oder den Anbau an ein Gehäuse einer gewerblich nutzbaren Küchenluftreinigungsanlage, mit einem quaderförmigen Modulgehäuse (2) mit einem Innenraum (7), in dem das UV-Lichtmodul (1) mit mindestens einem UV-Strahler (17) zur Kaltverbrennung eines Öl- und/oder Fettnebels im Küchendunst aufgenommen ist, wobei das Modulgehäuse (2) an einem unteren Gehäuseabschnitt (8) unten eine Lufteintrittsöffnung (10) in den Innenraum (7), an einem oberen Gehäuseabschnitt (9) oben eine Luftaustrittsöffnung (11) aus dem Innenraum (7) und an einem dazwischen angeordneten mittleren Gehäuseabschnitt (29) an einer zugänglichen Seitenwand (4) einen Zugang (5) zu dem Innenraum (7) aufweist, der mit einer den Zugang (5) freigebenden abdichtenden Zugangsabdeckung (3) verschlossen ist, wobei das UV-Lichtmodul (1) in dem mittleren Gehäuseabschnitt (29) über Führungselemente (15) lösbar befestigt ist, **dadurch gekennzeichnet, dass** das UV-Reinigungsmodul einen Flammschutzfilter (12) aufweist und dass der untere Gehäuseabschnitt (8) als unterer modularer Gehäuseeinsatz und/oder der obere Gehäuseabschnitt (9) als oberer modularer Gehäuseeinsatz ausgebildet ist, wobei die Gehäuseeinsätze (8, 9) mit dem mittleren Gehäuseabschnitt (29) fest verbunden, vorzugsweise verschraubt sind, und dass die Austrittsöffnung (11) des Modulgehäuses (2) sich in Richtung der Eintrittsöffnung (10) erstreckende Luftleitbleche (14) aufweist.

2. UV-Reinigungsmodul nach Anspruch 1, **dadurch gekennzeichnet, dass** an dem unteren Gehäuseabschnitt (8) innenliegend ein einschiebbare die Lufteintrittsöffnung (10) überdeckende überdeckender Flammschutzfilter (12) angeordnet ist, der bei den Zugang (5) freigebender Zugangsabdeckung (3) in das Modulgehäuse (2) einsetzbar bzw. aus diesem entfernbar ist.

3. UV-Reinigungsmodul nach Anspruch 1 oder 2, **dadurch gekennzeichnet, dass** das UV-Lichtmodul (1) seitliche Halterungen (18) zur Aufnahme des mindestens einen UV-Strahlers (17) aufweist, die den UV-Strahler (17) mindestens an einem Ende aufnehmen, und die über Quertraversen (19) miteinander starr verbunden sind, und mittels Führungselementen in ein Gehäuse der Küchenluftreinigungsanlage einschiebbar ist.

4. UV-Reinigungsmodul nach Anspruch 3, **dadurch gekennzeichnet, dass** das UV-Lichtmodul (1) an mindestens einer Halterung (18), auf der dem UV-Strahler (17) abgewandten Seite, eine abgedichtete Anschlusssteckverbindung (23) oder ein Verteilergehäuse (22) mit einer abgedichteten Anschlusssteckverbindung (23)aufweist, die mit der Halterung (18) dichtend verbunden sind.

5. UV-Reinigungsmodul nach Anspruch 3 oder 4, **dadurch gekennzeichnet, dass** das UV-Lichtmodul (1) über die Halterungen (18) mit dem Gehäuse der Küchenluftreinigungsanlage verbindbar ist.

6. UV-Reinigungsmodul nach einem der vorstehenden Ansprüche 3 bis 5, **dadurch gekennzeichnet, dass** mindestens eine Halterung (18) des UV-Lichtmoduls (1) ein lichtundurchlässiges elastisches Lager (20) für den UV-Strahler (17) aufweist.

7. UV-Reinigungsmodul nach einem der vorstehenden Ansprüche 3 bis 6, **dadurch gekennzeichnet, dass** die Anzahl der UV-Strahler (17) des UV-Lichtmoduls (1) veränderbar ist.

8. UV-Lichtmodul nach einem der vorstehenden Ansprüche 3 bis 7, **dadurch gekennzeichnet, dass** das UV-Lichtmodul (1) wasserdicht und spülmaschinenfest ausgebildet ist.

9. UV-Reinigungsmodul nach einem der vorstehenden Ansprüche 3 bis 8, **dadurch gekennzeichnet, dass** das UV-Lichtmodul (1) an der Innenseite (6) (6') des mittleren Gehäuseabschnittes (29) oder der Innenseite (6) der Zugangsabdeckung (3) einschiebbar oder einhängbar befestigt ist.

10. UV-Reinigungsmodul nach Anspruch 9, **dadurch gekennzeichnet, dass** das UV-Lichtmodul (1) und/oder die Innenseite (6, 6') des mittleren Gehäuseabschnittes (29) Verriegelungsmittel zur Lagesicherung des UV-Lichtmoduls (1) aufweist.

11. UV-Reinigungsmodul nach einem der vorstehenden Ansprüche, **dadurch gekennzeichnet, dass** an dem mittleren Gehäuseabschnittes (29) eine von dem UV-Lichtmodul (1) abgetrennte abgedichtete Kammer (30) für eine vorzugsweise einschiebbare Steuerung (31) des UV-Lichtmodul (1) angeordnet ist, die mit der Anschlusssteckverbindung (23) des UV-Lichtmoduls (1) vorzugsweise lösbar verbunden ist.

## Claims

1. UV Purification module (28) having a UV light module (1), adapted for installation in or mounting on a housing of a kitchen air purification apparatus suitable for commercial use, having a rectangular parallelepipedal module housing (2) with an interior space (7) which accommodates the UV light module (1) with at least one UV radiator (17) for cold combustion of an oil and/or fat mist in kitchen fumes, wherein the module housing (2) has on a lower housing portion (8), at the bottom, an air-inlet opening (10) into the interior space (7), on an upper housing portion (9), at the top, an air-outlet opening (11) out of the interior space (7) and on an intermediately arranged central housing portion (29), on an accessible side wall (4), an access (5) to the interior space (7) which is closed with a sealing access cover (3) that unblocks the access (5), the UV light module (1) being releasably attached to the central housing portion (29) by way of guide elements (15), **characterised in that** the UV purification module has a flame protection filter (12), and the lower housing portion (8) is in the form of a lower modular housing insert and/or the upper housing portion (9) is in the form of an upper modular housing insert, the housing inserts (8, 9) being securely connected, preferably screwed, to the central housing portion (29), and the outlet opening (11) of the module housing (2) has air-guide plates (14) extending in the direction of the inlet opening (10).

2. UV Purification module according to claim 1, **characterised in that** the insertable flame protection filter (12), which covers the air-inlet opening (10), is internally arranged on the lower housing portion (8), which flame protection filter is insertable into the module housing (2) or removable therefrom when the access cover (3) unblocks the access (5).

3. UV Purification module according to claim 1 or 2, **characterised in that** the UV light module (1) has lateral holders (18) for receiving the at least one UV radiator (17), which holders receive the UV radiator (17) at least at one end and are rigidly connected to one another by way of crossbars (19), and by means of guide elements is insertable into a housing of the kitchen air purification apparatus.

4. UV Purification module according to claim 3, **characterised in that** the UV light module (1) comprises on at least one holder (18), on the side remote from the UV radiator (17), a sealed plug connector (23) or a distributor housing (22) having a sealed plug connector (23), which are sealingly connected to the holder (18).

5. UV Purification module according to claim 3 or 4, **characterised in that** the UV module (1) is connectible by way of the holders (18) to the housing of the kitchen air purification apparatus.

6. UV Purification module according to any one of the preceding claims 3 to 5, **characterised in that** at least one holder (18) of the UV light module (1) has a light-impermeable resilient bearing (20) for the UV radiator (17).

7. UV Purification module according to any one of the preceding claims 3 to 6, **characterised in that** the number of UV radiators (17) of the UV light module (1) is variable.

8. UV Purification module according to any one of the preceding claims 3 to 7, **characterised in that** the UV light module (1) is of water-tight and dishwasher-safe construction.

9. UV Purification module according to any one of the preceding claims 3 to 8, **characterised in that** the UV light module (1) is attached by being inserted or mounted on the inner side (6') of the central housing portion (29) or the inner side (6) of the access cover (3).

10. UV Purification module according to claim 9, **characterised in that** the UV light module (1) and/or the inner side (6, 6') of the central housing portion (29) has locking means for securing the position of the UV light module (1).

11. UV Purification module according to any one of the preceding claims, **characterised in that** at the central housing portion (29), separated from the UV light module (1), a sealed chamber (30) for a preferably insertable controller (31) of the UV light module (1) is arranged, which controller is preferably releasably connected to the plug connector (23) of the UV light module (1).

## Revendications

1. Module (28) de nettoyage aux UV, muni d'un module (1) de lumière UV adapté à l'intégration ou au montage rapporté dans, ou sur un carter d'une installation d'épuration d'air de cuisines apte à l'usage industriel, comportant un boîtier rectangulaire (2) qui présente un espace intérieur (7) dans lequel est logé ledit module (1) de lumière UV, équipé d'au moins un diffuseur d'UV (17) affecté à la combustion à froid d'un brouillard huileux et/ou graisseux, dans les émanations de cuisine, ledit boîtier (2) du module comprenant en partie basse, au niveau d'une région inférieure (8), un orifice (10) d'entrée d'air dans l'espace intérieur (7), en partie haute, au niveau d'une région supérieure (9), un orifice (11) de sortie d'air hors dudit espace intérieur (7) et, au niveau d'une région médiane (29) occupant un emplacement intermédiaire, au niveau d'une paroi latérale accessible (4), un accès (5) audit espace intérieur (7) qui est obturé par un capot (3) à effet d'étanchement, libérant ledit accès (5), sachant que ledit module (1) de lumière UV est fixé amoviblement dans ladite région médiane (29) du boîtier, par l'intermédiaire d'éléments de guidage (15), **caractérisé par le fait que** ledit module de nettoyage aux UV est équipé d'un filtre pare-feu (12) ; et **par le fait que** la région inférieure (8) du boîtier est réalisée en tant que pièce intégrée modulaire inférieure dudit boîtier, et/ou la région supérieure (9) dudit boîtier est réalisée en tant que pièce intégrée modulaire supérieure dudit boîtier, lesdites pièces intégrées (8, 9) du boîtier étant fixées rigidement à la région médiane (29) dudit boîtier, de préférence par vissage ; et **par le fait que** l'orifice de sortie (11) dudit boîtier (2) du module est pourvu de tôles (14) déflectrices d'air, qui s'étendent dans la direction de l'orifice d'entrée (10).

2. Module de nettoyage aux UV selon la revendication 1, **caractérisé par le fait que** le filtre pare-feu (12), placé intérieurement en applique contre la région inférieure (8) du boîtier, pouvant être inséré par coulissement et recouvrant l'orifice (10) d'entrée d'air, peut être respectivement introduit dans le boîtier (2) du module, ou retiré de ce dernier, lorsque le capot (3) de l'accès libère ledit accès (5).

3. Module de nettoyage aux UV selon la revendication 1 ou 2, **caractérisé par le fait que** le module (1) de lumière UV comporte, en vue de recevoir le diffuseur d'UV (17) à présence minimale, des éléments latéraux de retenue (18) qui reçoivent ledit diffuseur d'UV (17) au moins à une extrémité, sont reliés rigidement les uns aux autres par l'intermédiaire de pièces d'entretoisement (19) et peuvent être introduits par coulissement, au moyen d'éléments de guidage, dans un carter de l'installation d'épuration d'air de cuisines.

4. Module de nettoyage aux UV selon la revendication 3, **caractérisé par le fait que** le module (1) de lumière UV comporte sur au moins un élément de retenue (18), du côté tourné à l'opposé du diffuseur d'UV (17), une jonction de raccordement enfichable (23) rendue étanche ou un boîtier répartiteur (22) doté d'une jonction de raccordement enfichable (23) rendue étanche, qui est relié(e) audit élément de retenue (18) avec effet d'étanchement.

5. Module de nettoyage aux UV selon la revendication 3 ou 4, **caractérisé par le fait que** le module (1) de lumière UV peut être relié, par l'intermédiaire des éléments de retenue (18), au carter de l'installation d'épuration d'air de cuisines.

6. Module de nettoyage aux UV selon l'une des revendications précédentes 3 à 5, **caractérisé par le fait qu'**au moins un élément de retenue (18) du module (1) de lumière UV est doté d'un palier élastique (20) opaque, dévolu au diffuseur d'UV (17).

7. Module de nettoyage aux UV selon l'une des revendications précédentes 3 à 6, **caractérisé par le fait que** le nombre des diffuseurs d'UV (17) du module (1) de lumière UV est variable.

8. Module de nettoyage aux UV selon l'une des revendications précédentes 3 à 7, **caractérisé par le fait que** le module (1) de lumière UV est de réalisation étanche à l'eau et résistant au lave-vaisselle.

9. Module de nettoyage aux UV selon l'une des revendications précédentes 3 à 8, **caractérisé par le fait que** le module (1) de lumière UV est fixé avec faculté d'insertion par coulissement, ou faculté de suspension, à la face intérieure (6') de la région médiane (29) du boîtier ou à la face intérieure (6) du capot (3) de l'accès.

10. Module de nettoyage aux UV selon la revendication 9, **caractérisé par le fait que** le module (1) de lumière UV, et/ou la face intérieure (6, 6') de la région médiane (29) du boîtier, comporte(nt) des moyens de verrouillage affectés au blocage à demeure dudit module (1) de lumière UV.

11. Module de nettoyage aux UV selon l'une des revendications précédentes, **caractérisé par le fait qu'**un compartiment (30) rendu étanche, séparé du module (1) de lumière UV et placé au niveau de la région médiane (29) du boîtier, est dédié à une commande (31) dudit module (1) de lumière UV qui peut, de préférence, être insérée par coulissement et est reliée, de préférence amoviblement, à la jonction de raccordement enfichable (23) dudit module (1) de lumière UV.
